# EUROPÄISCHE PATENTSCHRIFT

(11) **EP 0 666 370 B1**
(45) Veröffentlichungstag und Bekanntmachung des Hinweises auf die Patenterteilung: **04.04.2001**
(21) Anmeldenummer: 95100887.9
(22) Anmeldetag: 24.01.1995
(51) Int. Cl.: D21H 23/56, B05C 1/08

(54) **Verfahren zum wenigstens einseitigen Beschichten einer Faserstoffbahn mit einem Auftragsmedium und Vorrichtung zur Durchführung des Verfahrens**
Method of coating at least one side of a fibrous web with a coating medium and device for carrying out the method
Méthode pour l'enduction d'au moins une face d'une bande fibreuse avec un matériau d'enduction et dispositif pour la mise en oeuvre de cette méthode

(30) Priorität: 31.01.1994 DE 4402627
(43) Veröffentlichungstag der Anmeldung: 09.08.1995
(73) Patentinhaber: Voith Paper Patent GmbH, 89522 Heidenheim (DE)
(72) Erfinder: Kustermann, Martin, Dr., D-89522 Heidenheim (DE); Kohl, Bernhard, D-89518 Heidenheim (DE); Trefz, Michael, Dr., D-89522 Heidenheim (DE); Ruhl, Friedhelm, D-89555 Steinheim (DE); Gottwald, Ingo, D-89555 Steinheim (DE)
(74) Vertreter: Dr. Weitzel & Partner

(56) Entgegenhaltungen:
- BE-A- 802 413
- DE-A- 2 310 526
- DE-A- 3 526 257
- DE-B- 1 546 850
- US-A- 2 320 883

## Beschreibung

Die Erfindung betrifft ein Verfahren zum wenigstens einseitigen Beschichten einer Faserstoffbahn mit einem Auftragsmedium, im Einzelnen mit den Merkmalen aus dem Oberbegriff des Anspruches 1, ferner eine Vorrichtung zur Durchführung des Verfahrens.

Auf dem Gebiet der Papierveredelung sind zum Beschichten von Faserstoffbahnen mit einem Auftragsmedium verschiedene Verfahren und Vorrichtungen bekannt. Dabei erfolgt die Beschichtung der Faserstoffbahn mit einem Auftragsmedium entweder direkt durch Auftrag auf die Faserstoffbahn, die einen rotationssymmetrischen Körper auf einem Teil dessen Umfanges umschlingt oder wird auf die Mantelfläche eines rotationssymmetrischen Körpers vordosiert. In beiden Fällen erfolgt der Auftrag in zwei nacheinanderfolgenden Schritten - dem Auftrag von Streich- oder Leimmasse im Überschuß mittels einer Auftragsdüse und dem anschließenden Abrakeln der überschüssigen Auftragsmasse mit einem Egalisiersystem, meist in Form nachgeordneter Rakel- und Klingeneinrichtungen. Die vorrichtungsmäßige Umsetzung im zuletzt genannten Fall erfolgt beispielsweise in einer Filmpresse. Bei den konventionellen Filmpressen erfolgt der Auftrag des Auftragsmediums auf die Mantelflächen der Auftragswalzen, wobei die Dosierung in der Regel durch nachgeordnete Rakeleinrichtungen realisiert wird. An der Auftragswalzenstuhlung sind die Vordosiereinrichtungen angeordnet und sind über Zylinder oder ähnliche Hilfsmittel an die Mantelflächen der Auftragswalzen anpreßbar. Die Vordosiereinrichtung umfaßt ein Düsenauftragswerk, bei dem Leim- bzw. Streichfarbe über ein spezielles Verteilsystem in die Druckkammer der Auftragsdüse geleitet wird und eine Rollrakeleinrichtung. Das Auftragsmedium gelangt durch eine Schlitzdüse von der Druckkammer in den Auftragsraum. Die Leim- bzw. Streichmassemenge wird mittels eines Rollrakels oder einer anpreßbaren Klinge gesteuert.

Nachteile derartiger Ausführungen sind vor allem ein komplizierter Aufbau des Auftrags- bzw. Dosiersystems und die Nutzung eines Verschleißteiles als Dosierelement, weshalb ein Konstanthalten der Filmenge über die Zeit sehr problematisch und nicht direkt beeinflußbar ist. Auch das Querprofil des aufgetragenen Mediums kann nur durch langwierige Profileinstellarbeiten konstant gehalten werden, d.h. der Auftrag über die Maschinenbreite erfolgt nicht zwingend gleichmäßig. Bei hohen Feststoffgehalten bzw. bei extrem saugfähigem Papier besteht desweiteren die Gefahr des Bildens von Profilrillen, was zu einer Begrenzung der minimal möglichen Auftragsmenge führt.
Die Verwendung eines Verschleißteiles als Dosierelement führt zu geringen Standzeiten des Dosierelementes und damit zu unerwünschten Stillstandszeiten der Maschine, die durch den Wechsel des Dosierelementes bedingt sind. Desweiteren ist eine Steuerung der Auftragsmenge ohne Wechsel der Dosierelemente oder langwierige Einstellarbeiten kaum möglich.

DE-A-2 310 526 beschreibt ein Verfahren zum beidseitigen Beschichten einer Papierbahn in einer Vorrichtung, umfassend eine Auftragswalze und ein Gegenelement, die miteinander einen Spalt bilden, durch den die Papierbahn hindurchgeführt wird, und bei dem das Auftragsmedium auf die Walze durch einen Auftragsmedien-Freistrahl vordosiert und im Spalt auf die Bahn übertragen wird. Dabei sind jedoch weitere Walzen vorgeschaltet. Ferner ist ein Sumpf des Auftragsmediums vorgesehen. Ein solcher Sumpf ist absolut schädlich, da er die Papierbahn viel zu stark durchfeuchtet und damit deren Festigkeit herabsetzt. Auch ist die Gleichmäßigkeit auf beiden Seiten der Papierbahn damit nicht mehr gegeben. Bei den heute üblichen hohen Bahngeschwindigkeiten würde ein solcher Sumpf auf die Bahn und auf die Walzen abspritzen, was zu weiteren Ungleichmäßigkeiten des Auftrags auf der Bahn führen würde.

DE-A-3 526 257 beschreibt eine Zweiwalzen-Auftragsvorrichtung. Hierbei erfolgt eine Vordosierung eines Auftragsmediums durch unmittelbares Aufbringen auf die Walzen.

Als Mittel zum Auftragen sind jedoch Düsen mit elastischen Lippen vorgesehen, die an den Mantel der Auftragswalze angedrückt sind. Eine solche Ausführungsform erzeugt keinen Freistrahl. Das Andrücken der Lippen gegen die Mantelfläche einer jeden Walze gewährleistet keinen gleichmäßigen, kontrollierten Auftrag.

Der Erfindung liegt deshalb die Aufgabe zugrunde, ein Verfahren, ferner eine Vorrichtung zur Durchführung des Verfahrens der eingangs genannten Art derart weiterzuentwickeln, daß die genannten Nachteile vermieden werden. Die auf die Faserstoffbahn zu transferierende Filmmenge ist über die Zeit und über die Maschinenarbeitsbreite, d.h. quer zur Faserstoffbahnlaufrichtung konstant zu halten. Die aufzutragende Filmmenge sollte zudem in gewissen Bandbreiten steuerbar sein. Desweiteren bestehen wesentliche Anforderungen an das weiterzuentwickelnde Verfahren bzw. die Vorrichtung vor allem darin, den Verschleiß des Dosierelementes zu minimieren und damit eine längere Standzeit zwischen einem erforderlichen Wechsel der Dosierelemente zu realisieren. Niedrige Betriebskosten und die Eignung für den Einsatz zum Auftrag von Streichfarbe und Stärke sind weitere wesentliche Erfordernisse.

Das Dosierelement sollte hinsichtlich seiner Handhabung robust sein und eine geringe Beschädigungsanfälligkeit aufweisen, für den Einsatz bei hohen Auftragsgeschwindigkeiten geeignet und einfach bedienbar sein sowie nur eine sehr geringe Anzahl an Verschleißteilen aufweisen.

Die erfindungsgemäße Lösung der Aufgabe wird durch die kennzeichnenden Merkmale des Anspruches 1 charakterisiert.
Die vorrichtungsmäßige Umsetzung erfolgt entsprechend Anspruch 3.
Desweiteren besteht die Möglichkeit, die Aufgabe mit einer Vorrichtung entsprechend Anspruch 13 zu lösen. Vorteilhafte Ausgestaltungsmöglichkeiten sind in den Unteransprüchen wiedergegeben.

Erfindungsgemäß erfolgt die Vordosierung in einer Zweielementenauftragsvorrichtung auf die Mantelfläche einer Auftragswalze wenigstens mittelbar, d.h. sowohl direkt, als auch indirekt durch den Auftrag von Auftragsmedium mittels wenigstens eines Freistrahles. Der Einsatz eines Freistrahles bietet den Vorteil der direkten Steuerung der Auftragsmenge und damit der Dicke des Auftragsfilmes auf der Mantelfläche durch Änderung bestimmter Parameter wie beispielsweise dem Austrittsquerschnitt, der Austrittsgeschwindigkeit und dem Auftragswinkel des Freistrahles im Zusammenhang mit der Drehzahl der Auftragswalze.

Der Freistrahl kann direkt auf die Mantelfläche der Auftragswalze gerichtet sein oder auf die Mantelfläche einer Übertragungswalze, die wiederum das Auftragsmedium wenigstens mittelbar, d.h. direkt oder über eine weitere Übertragungswalze auf die Mantelfläche der Auftragswalze überträgt. Letzgenannte Variante (mittelbarer Auftrag) bietet zudem den Vorteil einer weiteren Dosierwirkung, insbesondere der Streckung des Auftragsfilmes durch die bei geeigneter Abstimmung des Durchmesserverhältnisses von Auftragswalze und Übertragungswalze erzielte Geschwindigkeitsdifferenz der Mantelflächen von Auftrags- und Übertragungswalze.

Die erfindungsgemäße vorrichtungsmäßige Umsetzung wird durch die kennzeichnenden Merkmale des Anspruches 3 bestimmt. Bei einer Zweielementenauftragseinrichtung ist
wenigstens einem Auftragselement, vorzugsweise einer Auftragswalze, eine Auftragseinheit, umfassend eine Einrichtung zur Erzeugung eines Freistrahles, der wenigstens mittelbar das Auftragsmedium auf die Oberfläche des Auftragselementes aufträgt, zugeordnet. Die Einrichtung zur Erzeugung eines Freistrahles kann dabei dem Auftragselement direkt zugeordnet sein (Freistrahl ist direkt auf die Oberfläche des Auftragselementes gerichtet) oder aber bei Vorschaltung wenigstens eines Übertragungselementes diesem direkt zugeordnet sein.

Vorzugsweise ist die Zweielementenauftragsvorrichtung in Form einer Zweiwalzenauftragseinrichtung ausgebildet, d.h. zwei zueinander achsparallele Auftragswalzen sind gegenläufig zueinander angetrieben und bilden miteinander einen Preßspalt, durch den die Faserstoffbahn hindurchgeführt wird. Der Auftrag von Auftragsmedium auf die Faserstoffbahn erfolgt beim Hindurchführen durch den Preßspalt, bei dem die auf die Oberfläche der Auftragswalze vordosierte Auftragsmenge auf die Faserstoffbahn übertragen wird. Diese Vorrichtung eignet sich sowohl zur einseitigen Beschichtung als auch zur zweiseitigen Beschichtung von Faserstoffbahnen mit Auftragsmasse, wobei für beide Faserstoffbahnseiten gleiche oder unterschiedliche Auftragsmedien vorgesehen werden können.
Erfindungsgemäß sind zwei Möglichkeiten denkbar:
1) der Auftrag erfolgt unmittelbar, d.h. direkt auf die Mantelfläche einer Auftragswalze;
2) der Auftrag erfolgt hier mittelbar bzw. indirekt, d.h. auf die Mantelfläche einer der Auftragswalze zugeordneten Übertragungswalze.

Die zweite Möglichkeit bietet den Vorteil bei geeigneter Gestaltung des Durchmesserverhältnisses zwischen Auftrags- und Übertragungswalze eine zusätzliche Dosierwirkung, in der Regel in Form einer Filmstreckung durch die Übertragungswalze zu erzielen. Die ist besonders vorteilhaft wenn ein besonders dünner Auftragsfilm auf der Faserstoffbahn gewünscht ist.

Für die Gestaltung der Einrichtung zur Erzeugung eines Freistrahles ergeben sich zwei bevorzugte Varianten:
1) eine Freistrahldüseneinrichtung
2) ein geschlossener Stoffauflauf mit einem druckbeaufschlagten zentralen Behälter und veränderlich einstellbarer Auslaßöffnung.

Die Freistrahldüseneinrichtung kann dabei wie in den Patentschriften US-A-3,418.970, US-A-3,521,602 und US-A-4,231,318 gestaltet sein. Bei der Freistrahldüseneinrichtung handelt es sich in der Regel um eine reine Auftragseinrichtung mit eigenem Tragkörper, die beispielsweise einen Verteiler und eine sich über die Maschinenbreite erstreckende Schlitzdüse umfaßt. Der Auftrag erfolgt ohne Kontakt der Düse mit der Mantelfläche des Auftragselementes. Die Freistrahldüseneinrichtung ist in radialer Richtung gegenüber der Mantelfläche der Auftragswalze verschiebbar und um eine bestimmte Achse derart drehbar, daß der Auftragswinkel gegenüber der Mantelfläche der Auftragswalze veränderlich einstellbar ist. Vorzugsweise ist die Düseneinrichtung entsprechend der US-A-3,418.970 derart gegenüber der Mantelfläche der Auftragswalze angeordnet, daß sich in Auftragsrichtung, d.h. in Laufrichtung der Walze ein konvergierender Spalt zwischen der Mantelfläche der Auftrags- oder Übertragungswalze und der Freistrahldüseneinrichtung ergibt.

Desweiteren kann der Düsenkanal der Düseneinrichtung, d.h. die Verbindungsleitung zwischen Verteiler und Düsenaustritt gekrümmt ausgeführt sein. Die Krümmung verläuft im wesentlichen konvergierend zur Auftrags- bzw. Übertragungswalze. Bei diesem Verfahren liegt dann die luftarme Schicht an der Walze an und die luftreiche Schicht außen.

Die Dosierwirkung beider Systeme beim Auftrag wird durch verschiedene Faktoren bestimmt. Dazu gehören:
1) der Strömungs- bzw. Austrittsquerschnitt aus der Freistrahldüse oder dem Behälter des Stoffauflaufes;
2) die Austrittsgeschwindigkeit des Auftragsmediums;
2) der Druck im Verteiler oder Behälter;
3) die Drehzahl der Auftragswalze.

Eine Änderung des Austrittsquerschnittes und der Drehzahl der Auftrags- oder Übertragungswalzen sind konstruktiv einfach zu realisieren, während die Änderung der Austrittsgeschwindigkeit als eine Funktion des Austrittsquerschnittes und der Gestaltung der Düse bzw. des Behälters (speziell der Querschnittsänderungen zwischen Verteiler bzw. Behälter und Austrittsquerschnitt) zu betrachten ist.

Unter einem weiteren Aspekt kann die Zweielementenauftragsvorrichtung eine Auftragswalze umfassen, die mit einem umlaufenden Band einen verlängerten Preßspalt zum Hindurchführen der Faserstoffbahn bildet. Der Auftrag des Freistrahles erfolgt dann vorzugsweise auf die Mantelfläche der Auftragswalze, aber auch der Auftrag auf das Band ist unter Umständen denkbar. Eine derartige Vorrichtung eignet sich ebenfalls zur einseitigen und zweiseitigen Beschichtung von Faserstoffbahnen.

Vorzugsweise sind die Einrichtungen zur Erzeugung des Freistrahles in dem Teil der Mantelfläche von Auftrags- bzw. Übertragungswalze angeordnet, der in Drehrichtung der Walzen im Bereich vor dem Preßspalteinlauf liegt. Eine Anordnung in vom Preßspalteinlauf entfernten Bereichen ist ebenfalls denkbar. In diesem Fall werden vorzugsweise zusätzliche Egalisiereinrichtungen, beispielseise in Form von Luftbürsten zur Vergleichmäßigung des aufgetragen Filmes auf der Mantelfläche eingesetzt.

Der erfindungsgemäße Auftrag mittels Freistrahl auf die Oberfläche eines Auftragselementes bietet den Vorteil einer direkten Steuerbarkeit der Vordosierung des Auftragsmediums auf die Oberfläche eines Auftragselementes und damit der Vordosierung für die im Preßspalt zu übertragende Auftragsmenge. Das erfindungsgemäße System bietet desweiteren den Vorteil, daß die aufzutragende Filmmenge über die Zeit und über die Arbeitsbreite konstant gehalten werden kann. Das Auftrags-bzw. Dosiersystem zeichnet sich durch eine geringe Anzahl von Verschleißteilen und damit längeren Standzeiten zwischen den erforderlichen Wechseln der Dosierelemente aus. Die Einstellbarkeit der Größe der Austrittsöffnungen sowie Lageänderungen bezüglich des Auftragselementes sind konstruktiv einfach realisierbar. Das erfindungsgemäße Verfahren eignet sich sowohl für Streichmasse als auch Stärke.

Für den Auftrag mittels eines offenen Stoffauflaufes sind zusätzliche Vorkehrungen zu treffen, um die gewünschte direkte Beeinflussung der Dosierung zu erzielen. Zusätzliche Drossel- oder andere Störelemente im Ablauf aus dem offenen Behälter sind denkbar.

Die erfindungsgemäße Lösung der Aufgabe ist nachfolgend anhand von Figuren erläutert. Es zeigen:
- Fig. 1: eine Zweiwalzenauftragsvorrichtung mit zugeordneter Freistrahldüseneinrichtung an einer Auftragswalze und SDTA mit Rakel an der anderen Auftragswalze;
- Fig. 2: eine Zweiwalzenauftragsvorrichtung mit zugeordneter Freistrahldüseneinrichtung und zusätzlichem Egalisiersystem;
- Fig. 3: eine Zweiwalzenauftragsvorrichtung mit Übertragungswalze;
- Fig. 4: eine Zweiwalzenauftragsvorrichtung mit geschlossenem Stoffauflauf an einer Auftragswalze und offenem Stoffauflauf an der anderen Auftragswalze;
- Fig. 5: eine Zweielementenauftragsvorrichtung bestehend aus Walze und Band mit Freistrahldüseneinrichtung.

Die Figur 1 zeigt eine Zweiwalzenauftragsvorrichtung. Eine Auftragswalze 1 und eine Auftragswalze 2, die achsparallel zueinander angeordnet und drehbar gelagert sind, bilden miteinander einen Walzenspalt 3 zum Hindurchführen einer Faserstoffbahn, insbesondere Papierbahn 4. Die beiden Auftragswalzen 1 und 2 sind gegenläufig zueinander angetrieben. Im wesentlichen unterhalb dem von unten nach oben laufenden Teil des Walzenumfanges jeder Walze 1, 2 ist eine Auftragseinheit 5, 6 für ein fließfähiges Medium angeordnet. Die Faserstoffbahn 4 wird von unten nach oben durch den Walzenspalt 3 geführt. Dabei wird in den Bereichen 7, 8, die der Walzenspalt 3 mit der Faserstoffbahn 4 bildet, ein Film eines fließfähigen Mediums über die Walzenoberflächen auf beiden Seiten der Faserstoffbahn 4 aufgebracht. Durch das Führen der Faserstoffbahn 4 von unten nach oben durch den Walzenspalt 3 wird das Auftragsmedium, beispielsweise Streichmasse in der gewünschten Dicke entsprechend der Abstände der Wälzkreise beider Walzen 1 und 2 auf die Faserstoffbahn 4 aufgetragen.

Die Auftragseinrichtungen 5 ist als Freistrahldüseneinrichtung ausgeführt. Der Düsenkanal der Freistrahldüseneinrichtung 5 ist vorzugsweise gekrümmt ausgeführt. Der Freistrahl 13 ist entsprechend schematisiert dargestellt. Die Auftragseinrichtung 6 ist als STDA mit Rakel, beispielsweise wie in der am 17.03.1994 veröffentlichten DE-A-42 30 276, ausgeführt. Die Streichmasse wird jeweils auf die Mantelfläche 11 bzw. 12 der Walzen 1 und 2 aufgetragen.

Die Figur 2 verdeutlicht eine Ausführung analog zu Figur 1 mit zusätzlich angeordneten Egalisiereinrichtungen. Für gleiche Elemente wurden deshalb gleiche Bezugszeichen gewählt. Die Faserstoffbahn 4 wird hier jedoch von oben nach unten durch den Preßspalt 3 geführt. Im Bereich des unteren Teiles des von unten nach oben laufenden Teil des Walzenumfanges bzw. der Mantelflächen 11, 12 jeder Walze 1, 2 ist jeweils eine Auftragseinheit 5a bzw. 5b für das Auftragsmedium, beispielsweise Streichfarbe, angeordnet. Die Faserstoffbahn 4 wird von oben nach unten durch den Walzenspalt 3 geführt. Dabei wird in den Bereichen 7, 8, die der Walzenspalt mit der Faserstoffbahn bildet, ein Film eines fließfähigen Mediums über die Walzenoberfläche 11 bzw. 12 auf die Faserstoffbahn 4 aufgebracht. Zusätzlich sind in dem, den Auftragseinrichtungen 5a und 5b in Walzendrehrichtung nachgeordneten Teil der Walzenmäntel 11 bzw. 12 zusätzliche Egalisiereinrichtungen 14 bzw. 15 in Form von Luftbürsten vorgesehen. Die damit erzeugten Luftstrahlen bewirken eine Vergleichmäßigung der aufgetragenen Streichmasse vor der Übertragung auf die Faserstoffbahn 4 im Walzenspalt 3.

Die Figur 3 verdeutlicht eine Zweiwalzenauftragsvorrichtung mit zusätzlichen Übertragungswalzen, die gegenläufig zu den Auftragswalzen rotieren und mit diesen einen Spalt bilden. Der Grundaufbau entspricht dem in Figur 2, weshalb für gleiche Elemente gleiche Bezugszahlen verwandt wurden. Jeder Auftragswalze 1 bzw. 2 ist eine Übertragungswalze 16 bzw. 17 mit einer Auftragseinrichtung 5a bzw. 5b in Form wenigstens einer Freistrahldüse zugeordnet. Auftragswalzen 1 bzw. 2 und Übertragungswalzen 16 bzw. 17 bilden jeweils einen Spalt 30 bzw. 31 miteinander. Die Übertragungswalzen 16 bzw. 17 weisen vorzugsweise einen kleineren Durchmesser als die Auftragswalzen 1 bzw. 2 auf, wodurch sich jeweils zwischen Auftragswalze 1 bzw. 2 und Übertragungswalze 16 bzw. 17 eine Geschwindigkeitsdifferenz zwischen deren Mantelflächen 11 und 18 bzw. 12 und 19 ergibt. Diese Geschwindigkeitsdifferenz trägt zu einer Streckung des Streichfilmes und damit zu einer zusätzlichen Dosierwirkung bei.

Figur 4 verdeutlicht eine Möglichkeit des Vordosierens von Streichfarbe unmittelbar auf eine Auftragswalze einer Zweiwalzenauftragsvorrichtung mittels eines geschlossenen Stoffauflaufes 19. Der Grundaufbau der Zweiwalzenauftragsvorrichtung entspricht dem in den Figuren 1 bis 3, weshalb für gleiche Elemente gleiche Bezugszeichen verwandt wurden. Die Zufuhr der Streichmasse erfolgt unmittelbar auf die Mantelfläche 12 der Auftragswalze 2. Der Stoffauflauf umfaßt einen druckbeaufschlagbaren Behälter 20 mit einer, sich im wesentlichen über die gesamte Maschinenbreite erstreckenden Auslaufleitung 21. Der Durchflußquerschnitt der Auslaufleitung 21 ist im Querschnitt veränderbar- jedoch über die Breite des Auftrages konstant.

Der Auftrag auf die Auftragswalze 1 erfolgt mittels eines offenen Stoffauflaufes 25, der beispielsweise einen zentralen offenen Behälter 26 mit Überlaufwehr und ein Ablaufelement 27 aufweist, über welches die Streichmasse auf die Mantelfläche 11 der Auftragswalze 1 geleitet wird.

Zur Einstellung der Dosierwirkung sind zusätzliche, hier im einzelnen nicht dargstellte Mittel am Stoffauflauf erforderlich, beispielsweise eine, dem Ablaufelement 27 zugeordnete Blende, die wie eine Drossel wirkt.

In Figur 5 ist eine Zweielementenauftragsvorrichtung dargestellt, die eine Auftragswalze 1, die mit einem umlaufenden Band 22 einen verlängerten Preßspalt 23 bildet, umfaßt. Der Auftragswalze 1 ist dabei eine Freistrahldüseneinrichtung 5a zugeordnet. Das umlaufende Band 22 wird durch Führen des Bandes durch einen mit Leimsuspension gefüllten Behälter 28 beschichtet, wobei die vom Band 22 mitgeführte Leimmenge durch eine in Laufrichtung nachgeordnete Klinge 24 egalisiert wird.

Das in Figur 5 dargestellte Ausführungsbeispiel ist vorzugsweise zur beidseitigen Beschichtung mit unterschiedlichen Auftragsmedien einsetzbar, während die in den Fig. 1 bis 4 dargestellten Ausführungen vorzugsweise für die beidseitige Beschichtung mit dem gleichen Auftragsmedium geeignet sind. Jedoch ist auch hier eine unterschiedliche oder aber auch nur einseitige Beschichtung denkbar. Bei den in den Figuren 1 und 4 dargestellten Ausführungen besteht auch die Möglichkeit, beiden Auftragselementen die gleichen Auftragseinheiten zuzuordnen.

## Patentansprüche

1. Verfahren zum wenigstens einseitigen Beschichten einer Faserstoffbahn mit einem Auftragsmedium in einer Zweielementen-Auftragseinrichtung, umfassend zwei gegenläufig angetriebene Auftragselemente (1, 2; 1, 22), die miteinander einen Spalt (3, 23) bilden, durch den die Faserstoffbahn (4) hindurchgeführt wird, bei dem das Auftragsmedium auf wenigstens eine Auftragswalze (1, 2) vordosiert wird und im Spalt (3, 23) auf die Faserstoffbahn übertragen wird, dadurch gekennzeichnet, daß die Vordosierung durch wenigstens einen Auftragsmedienfreistrahl erfolgt und daß der Freistrahl (13) direkt auf die Oberfläche (11, 12) eines Auftragselementes (1, 2) gerichtet wird.

2. Verfahren nach einem der Ansprüche 1 bis 2, dadurch gekennzeichnet, daß der Freistrahl (13) und/oder dessen Auftragswinkel verändert werden können.

3. Vorrichtung zum wenigstens einseitigen Beschichten einer Faserstoffbahn (4) mit einem Auftragsmedium mit den folgenden Merkmalen:
es sind zwei Auftragselemente (1, 2; 22), die gegenläufig angetrieben sind und einen Spalt (3, 23) zum Hindurchführen der Faserstoffbahn (4) miteinander bilden, vorgesehen;
es ist wenigstens einem Auftragselement (1, 2, 22) eine Auftragseinheit zugeordnet;
gekennzeichnet durch die folgenden Merkmale:
die Auftragseinheit umfaßt wenigstens eine Einrichtung zur Erzeugung eines Freistrahles (5a, 5b), der wenigstens mittelbar das
Auftragsmedium auf die Oberfläche (11, 12) des Auftragselementes vordosiert.

4. Vorrichtung nach Anspruch 3, dadurch gekennzeichnet, daß die Einrichtung (5a, 5b) zur Erzeugung eines Freistrahles dem Auftragselement unmittelbar zugeordnet ist.

5. Vorrichtung nach Anspruch 3, mit folgenden Merkmalen:
- das Auftragselement ist eine Auftragswalze (1, 2);
- die Auftragseinheit umfaßt desweiteren eine Übertragungswalze (16, 17), die der Auftragswalze (1, 2) derart zugeordnet ist, daß beide einen Preßspalt (30, 31) miteinander bilden; dadurch gekennzeichnet, daß
- die Einrichtung (5a, 5b) zur Erzeugung des Freistrahles (13) der Übertragungswalze (16, 17) zugeordnet ist.

6. Vorrichtung nach einem der Ansprüche 3 bis 5, dadurch gekennzeichnet, daß die Einrichtung (5a, 5b) zur Erzeugung eines Freistrahles (13) wenigstens ein düsenartiges Element (Freistrahldüseneinrichtung) ist.

7. Vorrichtung nach Anspruch 6, dadurch gekennzeichnet, daß die Lage der Austrittsöffnung der Freistrahldüse gegenüber der Mantelfläche (11, 12, 18, 19) von Auftrags- (1, 2) oder Übertragungswalze (16, 17) veränderlich einstellbar ist.

8. Vorrichtung nach einem der Ansprüche 6 oder 7, dadurch gekennzeichnet, daß die Freistrahldüseneinrichtung (5a, 5b) derart gegenüber der Mantelfläche (11, 12, 18, 19) der Auftrags- (1, 2) oder Übertragungswalze (16, 17) angeordnet ist, daß diese miteinander in Drehrichtung der Auftrags- oder Übertragungswalze einen konvergierenden Spalt bilden.

9. Vorrichtung nach einem der Ansprüche 3 bis 5, dadurch gekennzeichnet, daß die Einrichtung (5a, 5b) zur Erzeugung eines Freistrahles (13) ein geschlossener Stoffauflauf (19) mit unter Druck stehenden Behälter (20) ist.

10. Vorrichtung nach einem der Ansprüche 3 bis 9, dadurch gekennzeichnet, daß die Querschnitte der Austrittsöffnungen für den Freistrahl veränderlich einstellbar sind.

11. Vorrichtung nach einem der Ansprüche 3 bis 10, dadurch gekennzeichnet, daß der Einrichtung zur Erzeugung eines Freistrahles (5a, 5b) zusätzliche Egalisiereinrichtungen (14, 15) nachgeschaltet sind.

12. Vorrichtung nach Anspruch 11, dadurch gekennzeichnet, daß die Egalisiereinrichtungen in Form von Luftbürsten ausgebildet sind.

13. Vorrichtung zum wenigstens einseitigen Beschichten einer Faserstoffbahn mit einem Auftragsmedium mit den folgenden Merkmalen:
es sind zwei Auftragselemente (1, 2, 22), die gegenläufig angetrieben sind und einen Spalt (3, 23) zum Hindurchführen der Faserstoffbahn (4) miteinander bilden, vorgesehen;
es ist wenigstens einem Auftragselement (1, 2, 22) eine Auftragseinheit zugeordnet;
gekennzeichnet durch die folgenden Merkmale:
die Auftragseinheit ist als offener Stoffauflauf (25), ausgeführt, der wenigstens mittelbar das Auftragsmedium auf die Oberfläche (11, 12) des Auftragselementes (1, 2) aufträgt;
am Stoffauflauf sind Mittel zur Dosierung der Auftragsmenge vorgesehen.

## Claims

1. Method of coating at least one side of a fibrous web with an application medium in a two-element application device, comprises two applicator elements (1,2;1,22) which are driven in opposite directions and together form a gap (3,23) through which the fibrous web (4) is led, in which method the application medium is pre-metered onto at least one applicator roll (1,2) and is transferred to the fibrous web in the gap (3,23), characterized in that the pre-metering is carried out by means of at least one free jet of application medium, and in that the free jet (13) is aimed directly at the surface (11,12) of an applicator element (1,2).

2. Method according to Claim 1, characterized in that the free jet (13) and/or its application angle can be varied.

3. Device for coating at least one side of a fibrous web (4) with an application medium, having the following features:
two applicator elements (1,2;22) are provided, which are driven in opposite directions and together form a gap (3,23) for the fibrous web (4) to be led through;
at least one applicator element (1,2,22) is assigned an applicator unit;
characterized by the following feature:
the applicator unit includes at least one device for producing a free jet (5a,5b) which pre-meters the application medium, at least indirectly, on to the surface (11,12) of the applicator element.

4. Device according to Claim 3, characterized in that the device (5a,5b) for producing a free jet is assigned directly to the applicator element.

5. Device according to Claim 3, having the following features:
- the applicator element is an applicator roll (1,2);
- the applicator unit further includes a transfer roll (16,17), which is assigned to the applicator roll (1,2) in such a way that the two together form a press nip (30,31); characterised in that
- the device (5a,5b) for producing the free jet (13) is assigned to the transfer roll (16,17).

6. Device according to one of Claims 3 to 5, characterized in that the device (5a,5b) for producing a free jet (13) is at least one nozzle-like element (free-jet nozzle device).

7. Device according to Claim 6, characterized in that the position of the outlet opening of the free-jet nozzle can be set variably with respect to the circumferential surface (11,12,18,19) of the applicator roll (1,2) or transfer roll (16,17).

8. Device according to either of Claims 6 and 7, characterized in that the free-jet nozzle device (5a,5b) is arranged opposite the circumferential surface (11,12,18,19) of the applicator roll (1,2) or transfer roll (16,17) in such a way that these two together form a converging gap in the direction of rotation of the applicator roll or transfer roll.

9. Device according to one of Claims 3 to 5, characterized in that the device (5a,5b) for producing a free jet (13) is a closed head box (19) with pressurised containers (20).

10. Device according to one of Claims 3 to 9, characterized in that the cross section of the outlet openings for the free jet can be set variably.

11. Device according to one of Claims 3 to 10, characterized in that additional equalising devices (14,15) are connected downstream of the device for producing a free jet (5a,5b).

12. Device according to Claim 11, characterized in that the equalising devices are designed in the form of air knives.

13. Device for coating at least one side of a fibrous web with an application medium, having the following features:
two applicator elements (1,2,22) are provided, which are driven in opposite directions and together form a gap (3,23) for the fibrous web (4) to be led through;
at least one applicator element (1,2,22) is assigned an applicator unit;
characterized by the following features:
the applicator unit is implemented as an open head box (25), which supplies the application medium, at least indirectly, on to the surface (11,12) of the applicator element (1,2);
means for metering the quantity applied are provided on the head box.

## Revendications

1. Méthode pour l'enduction d'au moins une face d'une bande fibreuse avec un matériau d'enduction dans un appareil d'enduction à deux éléments, comprenant deux éléments d'enduction (1, 2; 1, 22) entraînés dans des sens opposés, qui forment ensemble une fente (3, 23) à travers laquelle on fait passer la bande fibreuse (4), dans laquelle le matériau d'enduction est dosé initialement sur au moins un rouleau d'enduction (1, 2) et est transféré dans la fente (3, 23) sur la bande fibreuse, caractérisée en ce que le dosage initial est effectué par au moins un jet libre de matériau d'enduction et en ce que le jet libre (13) est orienté directement sur la surface (11, 12) d'un élément d'enduction (1, 2).

2. Méthode selon la revendication 1, caractérisée en ce que le jet libre (13) et/ou son angle d'enduction peuvent être modifiés.

3. Dispositif pour l'enduction d'au moins une face d'une bande fibreuse (4) avec un matériau d'enduction, possédant les caractéristiques suivantes :
il est prévu deux éléments d'enduction (1, 2; 22) entraînés dans des sens opposés et formant conjointement une fente (3, 23) pour le passage de la bande fibreuse (4) ;
une unité d'enduction est associée à au moins un élément d'enduction (1, 2, 22);
caractérisé par les caractéristiques suivantes :
l'unité d'enduction comprend au moins un appareil pour produire un jet libre (5a, 5b) qui effectue un dosage initial au moins indirectement du matériau d'enduction sur la surface (11, 12) de l'élément d'enduction.

4. Dispositif selon la revendication 3, caractérisé en ce que l'appareil (5a, 5b) pour produire un jet libre est directement associé à l'élément d'enduction.

5. Dispositif selon la revendication 3, ayant les caractéristiques suivantes :
- l'élément d'enduction est un rouleau d'enduction (1, 2) ;
- l'unité d'enduction comprend en outre un rouleau de transfert (16, 17) qui est associé au rouleau d'enduction (1, 2) de telle sorte que les deux forment conjointement une fente de contact (30, 31) ; caractérisé en ce que
- l'appareil (5a, 5b) pour la production du jet libre (13) est associé au rouleau de transfert (16, 17) .

6. Dispositif selon l'une quelconque des revendications 3 à 5, caractérisé en ce que l'appareil (5a, 5b) pour la production d'un jet libre (13) est au moins un élément de type buse (appareil à buse à jet libre).

7. Dispositif selon la revendication 6, caractérisé en ce que la position de l'ouverture de sortie de la buse à jet libre peut être ajustée de manière variable par rapport à la surface d'enveloppe (11, 12, 18, 19) du rouleau d'enduction (1, 2) ou de transfert (16, 17).

8. Dispositif selon l'une quelconque des revendications 6 ou 7, caractérisé en ce que l'appareil à buse à jet libre (5a, 5b) est disposé par rapport à la surface d'enveloppe (11, 12, 18, 19) du rouleau d'enduction (1, 2) ou de transfert (16, 17), de telle sorte que ceux-ci forment conjointement une fente convergente dans le sens de rotation du rouleau d'enduction ou de transfert.

9. Dispositif selon l'une quelconque des revendications 3 à 5, caractérisé en ce que l'appareil (5a, 5b) pour la production d'un jet libre (13) est une caisse de tête fermée (19) avec un récipient (20) sous pression.

10. Dispositif selon l'une quelconque des revendications 3 à 9, caractérisé en ce que les sections transversales des ouvertures de sortie pour le jet libre peuvent être ajustées de manière variable.

11. Dispositif selon l'une quelconque des revendications 3 à 10, caractérisé en ce que des appareils d'égalisation supplémentaires (14, 15) sont placés après l'appareil pour la production d'un jet libre (5a, 5b).

12. Dispositif selon la revendication 11, caractérisé en ce que les appareils d'égalisation sont formés en tant que lames d'air.

13. Dispositif pour l'enduction d'au moins une face d'une bande fibreuse avec un matériau d'enduction possédant les caractéristiques suivantes :
il est prévu deux éléments d'enduction (1, 2; 22) entraînés dans des sens opposés et formant conjointement une fente (3, 23) pour le passage de la bande fibreuse (4) ;
une unité d'enduction est associée à au moins un élément d'enduction (1, 2, 22);
caractérisé par les caractéristiques suivantes :
l'unité d'enduction est réalisée en tant que caisse de tête ouverte (25) qui enduit au moins indirectement le matériau d'enduction sur la surface (11, 12) de l'élément d'enduction (1, 2) ;
des moyens de dosage de la quantité d'enduction sont prévus au niveau de la caisse de tête.
